# EUROPÄISCHE PATENTSCHRIFT

(11) **EP 1 730 996 B1**
(45) Veröffentlichungstag und Bekanntmachung des Hinweises auf die Patenterteilung: **07.05.2008**
(21) Anmeldenummer: 05740627.4
(22) Anmeldetag: 31.03.2005
(51) Int. Cl.: H05B 3/42

(54) **ELEKTRISCHER FLUIDHEIZER**
ELECTRIC FLUID HEATER
DISPOSITIF ELECTRIQUE DE CHAUFFAGE DE FLUIDES

(30) Priorität: 31.03.2004 DE 102004016434
(43) Veröffentlichungstag der Anmeldung: 13.12.2006
(73) Patentinhaber: Hermsdorfer Institut für Technische Keramik e.V., 07629 Hermsdorf (DE)
(72) Erfinder: GRUETZMANN, Dieter, 07646 Stadtroda (DE); HOFMANN, Michael, 07806 Neustadt/Orla (DE)
(74) Vertreter: Oehmke, Volker
(86) Internationale Anmeldenummer: PCT/DE2005/000586
(87) Internationale Veröffentlichungsnummer: WO 2005/096672

(56) Entgegenhaltungen:
- US-A- 4 939 349
- US-A- 5 192 853
- PATENT ABSTRACTS OF JAPAN Bd. 017, Nr. 538 (E-1440), 28. September 1993 (1993-09-28) & JP 05 152057 A (NIPPONDENSO CO LTD; others: 01), 18. Juni 1993 (1993-06-18)

## Beschreibung

Die Erfindung betrifft ein elektrisches Widerstandsheizelement für die Beheizung strömender Medien.

Elektrische Widerstandsheizelemente in Form von Wabenkörpern, Rohrbündeln oder Mehrlochplatten werden häufig zum Beheizen strömender Medien wie Luft oder nichtleitenden Flüssigkeiten wie Silikonöl, Glykol, Hydrauliköl, Benzin oder Dieselkraftstoff genutzt. Dabei ist in der Regel in dem Widerstandselement eine Vielzahl von Kanälen oder Bohrungen vorhanden, durch die das zu beheizende Medium (Fluid) hindurchströmen kann bzw. hindurchgepumpt wird. Das Volumen des Widerstandsheizelementes wird mehr oder weniger homogen vom Heizstrom durchflossen und erwärmt sich. An der Oberfläche der Kanäle oder Bohrungen findet ein Wärmeaustausch zwischen dem Widerstandselement und dem Fluid statt. Wie viel Wärme pro Zeiteinheit an das strömende Medium abgegeben wird, hängt unter anderem von der Temperaturdifferenz zwischen Widerstandskörper und Fluid, von der Größe der Wärmeaustauschfläche, von der Wärmekapazität des Mediums und von dessen Strömungsgeschwindigkeit ab. Selbstverständlich kann das Widerstandselement nur so viel Wärme pro Zeiteinheit an das zu beheizende Medium abgeben, wie es bei der verfügbaren Betriebsspannung U an elektrischer Leistung P umsetzen kann. Die Leistung P bestimmt sich aus P = U²/R. Das heißt, für hohe Heizleistungen muss das Widerstandsheizelement einen niedrigen elektrischen Widerstand R aufweisen. Der Widerstand des Heizelementes wird vom spezifischen Widerstand ρ des Materials, von der Querschnittsfläche A des Heizers und der Länge I der Strompfade bestimmt: $R = ρ * I / A .$

Aus Gründen der einfachen technologischen Handhabung werden nach dem Stand der Technik prismatische Wabenheizkörper oder auch Rohrbündel zur elektrischen Kontaktierung an ihren gegenüberliegenden Stirnseiten metallisiert, beispielsweise im Siebdruck- oder Walzverfahren. Daraus ergibt sich, dass die Elektrodenfläche A gleich der Stirnfläche der Wabenkörper, vermindert um die Summe der Querschnittsflächen der Kanäle, durch die das Medium hindurchfließt, ist. Die Länge I der Strompfade ist identisch mit der Länge der Kanäle. Der spezifische Widerstand der Widerstandsmaterialien lässt sich nicht beliebig vermindern, insbesondere für keramische Widerstandskörper mit PTC-Charakteristik liegt die praktisch erreichte Untergrenze bei etwa 5 bis 10 Ω*cm. Daraus ergeben sich bei der Herstellung von Waben, Rohrbündel- oder Mehrkanalheizern zwei Konflikte.

Für einen günstigen Wärmeübergang wird eine ausreichend große Kanallänge angestrebt, wodurch sich aber der elektrische Widerstand erhöht und die Heizleistung eingeschränkt wird.

Für einen niedrigen Strömungswiderstand des Wabenheizers sollte der durchströmbare Flächenanteil der Wabe möglichst hoch sein. Das heißt aber, dass der verfügbare Flächenanteil für die Anschlusselektroden kleiner wird, was zu einer zusätzlichen Begrenzung der elektrischen Leistungsaufnahme führt.

Zur Lösung des Konflikts wird beispielsweise durch die DE 100 60 301 A1 vorgeschlagen, die Kanäle der Wabenkörper innen zu metallisieren, wobei benachbarte Kanäle auf unterschiedlicher Polarität liegen und die Länge der Strompfade gleich der Wandstärke der Kanäle ist. Diese Lösungsvorschläge erfordern aufwendige technologische Maßnahmen, um ausreichend breite Isolierabstände bzw. Kriechstrecken zwischen Elektroden unterschiedlicher Polarität zu gewährleisten. Außerdem kann es bei geringen Wandstärken, die eigentlich strömungstechnisch vorteilhaft sind, zu Ausfällen infolge von Spannungsdurchschlägen kommen. Zusätzlich besteht bei Wabenkörpern mit Innenmetallisierung das Problem, dass aus technologischen Gründen die Zellweite nach unten und die Kanallänge nach oben eingeschränkt wird.

In der DE 102 01 262 A1 wird ein Wabenkörper vorgestellt, der parallel zu den Elektrodenflächen in zwei gleich große Hälften geschnitten wird. Die Schnittflächen werden metallisiert, mit einem Pol der Spannungsquelle verbunden und anschließend wieder zusammengefügt. Der zweite Pol der Spannungsquelle liegt gleichzeitig an den beiden äußeren Elektrodenflächen dieser Sandwich-Anordnung. Die auf diese Weise elektrisch parallel geschalteten Wabenhälften haben durch die Verdopplung der Elektrodenfläche bei gleichzeitiger Halbierung der Leiterlänge einen viermal geringeren elektrischen Widerstand als die einfache Wabe. Nachteil dieser Anordnung ist der hohe Herstellungsaufwand durch die zusätzlichen Trenn- und Metallisierungsschritte und es befinden sich innerhalb der Kanäle nunmehr Fügestellen. Infolge von schwer vermeidbaren Geometrietoleranzen kann es an diesen Fügestellen zu erheblichen Störungen des Strömungsverlaufes kommen.

Mit der US 4,939,349 wird ein weiterer prinzipieller Lösungsansatz für elektrische Widerstandsheizer aufgezeigt. Zum Zweck der elektrischen Kontaktierung sind jeweils zwei Außenflächen metallisiert, so dass der elektrische Strom senkrecht zur Richtung des strömenden Mediums in den Kanälen fließen kann und die einzelnen Heizelemente in einfacher Weise von außen kontaktiert werden. Bei dieser Anordnung können die Heizelemente nur aneinander gereiht werden und somit liegen die Kanäle alle in einer Ebene. Um die lineare Ausdehnung der aneinander gereihten Heizelemente zu begrenzen, müssen die Heizelemente zwischen den Elektrodenflächen eine relativ große geometrische Ausdehnung haben, damit in den durchströmten Kanälen eine ausreichende Wärmeaustauschfläche zum strömenden Medium zur Verfügung steht. Daraus ergibt sich, dass die Strompfade zwischen den Elektrodenflächen vergleichsweise lang sind. Da der spezifische Widerstand des Keramikmaterials aus festkörperphysikalischen Gründen nicht beliebig niedrig eingestellt werden kann, ist eine solche Anordnung wegen des vergleichsweise hohen elektrischen Widerstandes in ihrer elektrischen Leistungsaufnahme eingeschränkt.

Der Erfindung liegt die Aufgabe zugrunde, eine Anordnung für elektrische Widerstandsheizelemente zu schaffen, die technologisch einfach realisierbar ist und mit der zugleich hohe Leistungsdichten erreicht werden können. Es soll möglich sein, Kanalquerschnitt und Kanallänge im Hinblick auf wärme- und strömungstechnische Belange auf den jeweiligen Anwendungsfall zuzuschneiden, ohne dass dabei die Einschränkungen der Metallisierungstechnologie zum Tragen kommen.

Erfindungsgemäß wird diese Aufgabe bei einem elektrischer Fluidheizer aus Keramik- oder Polymerverbundwerkstoff, bestehend aus mindestens einem, mit mindestens einem Kanal versehenem Heizelement, wobei jedes Heizelement als prismatischer Körper ausgebildet ist und diejenigen zwei Außenflächen, zwischen denen jeweils alle Kanäle nebeneinander liegend angeordnet sind, mit Elektrodenflächen beaufschlagt sind, so dass ein Stromfluss zwischen den Elektrodenflächen im Wesentlichen quer zu den Längsachsen der Kanäle erfolgt, dadurch gelöst, dass mindestens eine Elektrodenfläche eines jeden Heizelementes eine Anschlussfläche aufweist, die auf der angrenzenden, senk rechten Außenfläche des Heizelementes angeordnet ist. Beim Aufbringen der Anschlussflächen ist dabei zur jeweils anderen Elektrodenfläche ein auf den jeweiligen Anwendungsfall zugeschnittener, mehr oder weniger breiter Isolationsrand einzuhalten. Der besondere Vorteil der erfindungsgemäßen Anordnung besteht darin, dass beliebig viele technologisch identisch hergestellte, jeweils um die Flächennormale der Elektrodenflächen um 180° gedrehte Heizelemente, aneinander gereiht werden können. Durch die Drehung und Aneinanderfügung der Heizelemente können diese untereinander in Form einer Parallelschaltung über die Anschlussflächen zu einem elektrischen Fluidheizer zusammengefügt werden. Die Verbindung kann dabei durch Klemmen, Kleben oder Löten erfolgen. Dabei werden die Heizelemente exakt parallel ausgerichtet. In einer vorteilhaften erfindungsgemäßen Ausführung können die elektrischen Verbindungsleitungen gleichzeitig zur mechanischen Fixierung der Heizelemente dienen. Der Stromfluss durch den Wabenkörper erfolgt quer zur Strömungsrichtung des Fluides. Der Elektrodenabstand ergibt sich aus der Summe von Zellweite plus doppelter Wandstärke. Er ist damit um ein Vielfaches kürzer als bei Stirnkontaktierung. Er erreicht aber nicht die kritischen Werte wie bei einer Innenmetallisierung.

Die Prozesssicherheit ist gegenüber der Innenmetallisierung höher, da eventuell vorhandene Löcher oder Schwachstellen in einzelnen Wabenwänden nicht unmittelbar zu Kurzschluss oder Spannungsdurchbruch führen können. Niedrige Widerstandswerte ergeben sich aus der Parallelschaltung der vergleichsweise kurzen Strompfade durch die Kanalwände einzelner Segmente sowie der zusätzlichen Parallelschaltung der Segmente. Durch die erfindungsgemäße Anordnung ist es möglich, im Extrudierverfahren Profile in Form einreihiger Wabensegmente herzustellen. Diese können präzise und kostengünstig nach dem Sintern auf Länge geschnitten werden. Für die Metallisierung zum Aufbringen der Elektrodenflächen gibt es erprobte Verfahren der Siebdruck- oder Sputtertechnik.

Die Erfindung soll nachstehend anhand von Ausführungsbeispielen näher erläutert werden. Die Zeichnungen zeigen:
- Fig.1: schematische Darstellung eines Heizelements
- Fig. 2: Explosivdarstellung des erfindungsgemäßen elektrischen Fluidheizers

Wie aus Fig. 1 ersichtlich, besteht das Heizelement 1 aus seinen wesentlichen Bestandteilen, den Kanälen 2 und den beiden sich gegenüberliegenden Elektrodenflächen 3, 4. Die erste Elektrodenfläche 3 steht dabei mit der Anschlussfläche 5 in Verbindung. Die zweite Elektrodenfläche 4 steht in dieser Ausführungsform mit keiner Anschlussfläche 5 in Verbindung. Es ist jedoch ohne weiteres möglich, auch diese zweite Elektrodenfläche 4 mit einer zweiten Anschlussfläche, dann jedoch der ersten Anschlussfläche 5 genau gegenüberliegendend, zu versehen. Der Formkörper des Heizelementes 1 besteht vorzugsweise aus PTC-Keramik, die auf Basis von halbleitendem Bariumtitanat und durch Zusatz organischer Bindemittel und Plastifikatoren zu einer steifplastischen Masse aufbereitet wurde. Im Extrusionsverfahren werden daraus die prismatischen Formkörper mit jeweils einer Reihe von parallelen Kanälen 2 hergestellt und gesintert. Diese werden nach dem Sintern mit Diamanttrennscheiben auf Länge geschnitten. Durch Siebdrucken, Metallspritzen oder Sputtern werden die Formkörper mit geeigneten strukturierten Metallelektroden, beispielsweise aus Aluminium oder Silber, versehen.

Die so hergestellten Heizelemente 1 werden jeweils um 180°, bezogen auf die Flächennormale der Elektrodenflächen 3, 4, gedreht und aneinander gereiht. Somit entsteht ein Stapel von Heizelementen 1, wobei jeweils die erste Elektrodenfläche 3 mit der zweiten Elektrodenfläche 4 des benachbarten Heizelementes 1 in Kontakt treten. Wie aus Fig. 2 ersichtlich, wird über die obere Zuleitung 6 der Kontakt zu den ersten Elektrodenflächen 3 und damit auch zu den anliegenden zweiten Elektrodenflächen 4 über die Anschlussflächen 5 z. B. durch Löten hergestellt. Über die untere Zuleitung 7 wird der Kontakt analog zu den ersten Elektrodenflächen 3 und damit wiederum zu den zweiten Elektrodenflächen 4 über die Anschlussflächen 5 hergestellt. Die Verbindung kann neben dem Löten auch durch Kleben oder Klemmen erfolgen. Durch genau diesen Aufbau ist eine Parallelschaltung der Heizelemente 1 realisiert. Um Kurzschlüsse zwischen den Elektrodenflächen 4 und den Anschlussflächen 5 bzw. den Zuleitungen 6, 7 zu vermeiden, sind bekanntermaßen entsprechende Isoliermaßnahmen zu treffen.

Wird beispielsweise ein PTC-Keramikwerkstoff mit einem spezifischen Kaltwiderstand von 10 Ω*cm zu einem Heizelement 1 gemäß Fig. 1 mit sechs parallelen Kanälen 2 von 20 mm Kanallänge und 2x2 mm Kanalquerschnitt sowie 0,4 mm Wandstärke geformt, so erreicht dieser bei Metallisierung mit seitlichen Anschlusselektroden gemäß Fig. 2 einen Kaltwiderstand von etwa 5 Ω. Die Parallelschaltung von 5 derartigen Wabensegmenten führt zu einem Gesamtwiderstand von 1 Ω. Bei einer Betriebsspannung von 12 V ist damit eine Leistungsaufnahme von 144 Watt möglich.

### Aufstellung der verwendeten Bezugszeichen

- 1.: Heizelement
- 2.: Kanal
- 3.: erste Elektrodenfläche
- 4.: zweite Elektrodenfläche
- 5.: Anschlussfläche
- 6.: obere Zuleitung
- 7.: untere Zuleitung

## Patentansprüche

1. Elektrischer Fluidheizer aus Keramik- oder Polymerverbundwerkstoff bestehend aus mindestens einem, mit mindestens einem Kanal (2) versehenem Heizelement (1), wobei jedes Heizelement (1) als prismatischer Körper ausgebildet ist und diejenigen zwei Außenflächen, zwischen denen jeweils alle Kanäle (2) nebeneinander liegend angeordnet sind, mit Elektrodenflächen beaufschlagt sind, so dass ein Stromfluss zwischen den Elektrodenflächen (3, 4) im Wesentlichen quer zu den Längsachsen der Kanäle (2) erfolgt, **dadurch gekennzeichnet,**
**dass** mindestens eine Elektrodenfläche (3 und/oder 4) eines jeden Heizelementes (1) eine Anschlussfläche (5) aufweist, die auf der angrenzenden, senk rechten Außenfläche des Heizelementes (1) angeordnet ist.

2. Elektrischer Fluidheizer nach Anspruch 1, **dadurch gekennzeichnet,**
**dass** die Heizelemente (1) als flache prismatische Körper mit jeweils mehreren parallelen Kanälen (2), deren Längsachsen in einer Ebene liegen, ausgebildet sind.

3. Elektrischer Fluidheizer nach Anspruch 1 und 2, **dadurch gekennzeichnet,**
**dass** die Heizelemente (1) jeweils verdreht um 180° um die Flächennormale der Elektrodenflächen (3, 4) aneinander gereiht angeordnet sind und die Anschlussflächen (5) im Klemm-, Löt- oder Klebverfahren über elektrische Zuleitungen mit dem Plus- bzw. Minuspol der Versorgungsspannung verbundbar sind.

4. Elektrischer Fluidheizer nach Anspruch 1 und 2, **dadurch gekennzeichnet,**
**dass** die Heizelemente (1) jeweils verdreht um 180° um die Flächennormale der Elektrodenflächen (3, 4) aneinander gereiht angeordnet sind und die Anschlussflächen (5) im Klemm-, Löt- oder Klebverfahren über elektrische Zuleitungen an Phase und Nullleiter einer Wechselspannungsquelle anschliessbar sind.

5. Elektrischer Fluidheizer nach Anspruch 1, **dadurch gekennzeichnet,**
**dass** die Heizelemente (1) aus einem Material bestehen, das in einem vorwählbaren Temperaturintervall einen positiven Temperaturkoeffizienten des elektrischen Widerstandes aufweist.

6. Elektrischer Fluidheizer nach Anspruch 1, **dadurch gekennzeichnet,**
**dass** das Heizelement (1) aus halbleitender Bariumtitanatkeramik mit positivem Temperaturkoeffizienten des elektrischen Widerstandes besteht.

7. Elektrischer Fluidheizer nach Anspruch 1, **dadurch gekennzeichnet,**
**dass** das Heizelement (1) aus einem Polymerverbundwerkstoff mit positivem Temperaturkoeffizienten des elektrischen Widerstandes besteht.

## Claims

1. An electric fluid heater of ceramic or polymer composite material consisting of at least one heating element (1) provided with at least one passage (2), wherein each heating element (1) is constructed in the form of a prismatic body and those two outer surfaces, between which all the passages (2) are arranged next to one another, are acted on by electrode surfaces so that there is a current flow between the electrode surfaces (3, 4) substantially transverse to the longitudinal axes of the passages (2), **characterised in that** at least one electrode surface (3 and/or 4) of each heating element (1) includes a connecting surface (5), which is arranged on the adjoining, perpendicular outer surface of the heating element (1).

2. An electric fluid heater as claimed in Claim 1, **characterised in that** the heating elements (1) are constructed in the form of flat, prismatic bodies, each having a plurality of parallel passages (2), the longitudinal axes of which lie in a plane.

3. An electric fluid heater as claimed in Claims 1 and 2, **characterised in that** the heating elements (1) are arranged in a row, rotated in each case through 180° about the normals to the electrode surfaces (3, 4) and the connecting surfaces (5) are connectable to the plus or minus pole of the supply voltage via electric supply lines in a clamping, soldering or gluing process.

4. An electric fluid heater as claimed in Claims 1 and 2, **characterised in that** the heating elements (1) are arranged in a row, rotated in each case through 180° about the normals to the electrode surfaces (3, 4) and the connecting surfaces (5) are connectable to phase and the neutral line of an alternating voltage source via electrical supply lines by a clamping, soldering or gluing method.

5. An electric fluid heater as claimed in Claim 1, **characterised in that** the heating elements (1) consist of a material which has a positive thermal coefficient of electrical resistance in a pre-selectable temperature range.

6. An electric fluid heater as claimed in Claim 1, **characterised in that** the heating element (1) consists of semi-conducting barium titanate ceramic material with a positive thermal coefficient of electrical resistance.

7. An electric fluid heater as claimed in Claim 1, **characterised in that** the heating element (1) consists of a polymer composite material with a positive thermal coefficient of electrical resistance.

## Revendications

1. Dispositif de chauffage électrique de fluides en matériau céramique ou en matériau composite polymère, formé par au moins un élément chauffant (1) comportant au moins un canal (2), chaque élément chauffant (1) étant réalisé sous la forme d'un corps prismatique et les faces extérieures, entre lesquelles sont disposés de manière juxtaposée respectivement tous les canaux (2), sont sollicitées par des surfaces d'électrodes, de telle sorte qu'un flux de courant se produit entre les surfaces d'électrodes (3, 4) sensiblement transversalement aux axes longitudinaux des canaux (2), **caractérisé**
**en ce qu'**au moins une surface d'électrode (3 et/ou 4) de chacun des éléments chauffants (1) comporte une surface de raccordement (5) qui est disposée sur la face extérieure perpendiculaire adjacente de l'élément chauffant (1).

2. Dispositif de chauffage électrique de fluides selon la revendication 1, **caractérisé**
**en ce que** les éléments chauffants (1) sont réalisés sous la forme de corps prismatiques plats comportant chacun plusieurs canaux (2) parallèles, dont les axes longitudinaux sont situés dans un plan.

3. Dispositif de chauffage électrique de fluides selon les revendications 1 et 2, **caractérisé**
**en ce que** les éléments chauffants (1) sont disposés par rangées juxtaposées en étant tournés de 180° autour de la normale des surfaces d'électrodes (3, 4), et les surfaces de raccordement (5) peuvent être reliées via des lignes électriques, par un procédé de serrage, de brasage ou de collage, avec le pôle positif ou le pôle négatif de la tension d'alimentation.

4. Dispositif de chauffage électrique de fluides selon les revendications 1 et 2, **caractérisé**
**en ce que** les éléments chauffants (1) sont disposés par rangées juxtaposées en étant tournés de 180° autour de la normale des surfaces d'électrodes (3, 4), et les surfaces de raccordement (5) peuvent être raccordées, via des lignes électriques par un procédé de serrage, de brasage ou de collage, à la phase et au conducteur neutre d'une source de tension alternative.

5. Dispositif de chauffage électrique de fluides selon la revendication 1, **caractérisé**
**en ce que** les éléments chauffants (1) sont réalisés dans un matériau qui, dans un intervalle de température pouvant être sélectionné, possède un coefficient de température positif de la résistance électrique.

6. Dispositif de chauffage électrique de fluides selon la revendication 1, **caractérisé**
**en ce que** l'élément chauffant (1) est réalisé en céramique de baryum et titane semi-conductrice avec un coefficient de température positif de la résistance électrique.

7. Dispositif de chauffage électrique de fluides selon la revendication 1, **caractérisé**
**en ce que** l'élément chauffant (1) est réalisé dans un matériau composite polymère avec un coefficient de température positif de la résistance électrique.
